# EUROPÄISCHE PATENTSCHRIFT

(11) **EP 1 796 914 B1**
(45) Veröffentlichungstag und Bekanntmachung des Hinweises auf die Patenterteilung: **30.07.2014**
(21) Anmeldenummer: 05792240.3
(22) Anmeldetag: 29.09.2005
(51) Int. Cl.: B42D 25/00

(54) **BUCHARTIGES WERTDOKUMENT**
BOOK-TYPE VALUE DOCUMENT
DOCUMENT DE VALEUR DE TYPE LIVRE

(30) Priorität: 01.10.2004 DE 102004048361
(43) Veröffentlichungstag der Anmeldung: 20.06.2007
(73) Patentinhaber: Bundesdruckerei GmbH, 10958 Berlin (DE)
(72) Erfinder: SENGE, Carsten, 24105 Kiel (US)
(74) Vertreter: Maser, Jochen
(86) Internationale Anmeldenummer: PCT/EP2005/010523
(87) Internationale Veröffentlichungsnummer: WO 2006/037554

(56) Entgegenhaltungen:
- EP-A- 0 314 134
- EP-A- 1 564 022
- WO-A-02/089052
- US-A- 3 566 521
- US-A- 6 086 707

## Beschreibung

Die Erfindung betrifft ein buchartiges Wertdokument nach dem Oberbegriff des Anspruchs 1.

Unter Wertdokumenten werden im Folgenden beispielsweise Pässe, buchartige Personalausweise oder Führerscheine oder vorläufige Personaldokumente verstanden.

Die bislang bekannten Reisepässe weisen einen Umschlag aus Pappe mit einem Leineneinband auf, in den eine Personalisierdatenseite mit einer Laminatschichtumhüllung sowie mehrere Datenseiten eingenäht sind. Dieser klassische Aufbau hat sich seit Jahren bewährt.

Aus der EP 0 314 134 A2 ist ein buchartiges Wertdokument mit einem Umschlag und mehreren Datenseiten bekannt, die zueinander befestigt sowie im Umschlag vorgesehen und von diesem umgeben sind. Der Umschlag besteht aus zumindest einer Laminatschicht mit einer Personalisierdatenseite. Im Umschlag ist zumindest ein Sicherheitsmerkmal vorgesehen.

Aus der US 3 566 521 A ist des Weiteren ein Sicherheitsdokument bekannt, welches als Zutrittskarte ausgebildet ist. Eine Personalisierdatenseite der Zutrittskarte ist mit einer Umhüllung aus Kunststoff vollständig umgeben.

Der Erfindung liegt die Aufgabe zugrunde, alternative Ausgestaltungen für ein buchartiges Wertdokument zu schaffen, die unter Beibehaltung der Sicherheitsmerkmale in der Herstellung einfach und kostengünstig sind.

Diese Aufgabe wird erfindungsgemäß durch die Merkmale des Anspruchs 1 gelöst.

Das erfindungsgemäße buchartige Wertdokument weist den Vorteil auf, dass durch die Laminatschichtumhüllung mit zumindest einer oberen und unteren Laminatschicht, welche die Personalisierdatenseite vollständig umgibt, eine Umhüllung gegeben ist, durch welche die Manipulation erschwert wird. Zusätzlich ist die Personalisierdatenseite vor mechanischen Beschädigungen geschützt. Ein langlebiger Einsatz ist ermöglicht. Des Weiteren wird durch die Laminatschichtumhüllung, welche im Falzbereich einen aus einem thermoplastischen Elastomer aufweisenden Bereich aufweist, ein flexibler Scharnierbereich erzielt.

Nach einer vorteilhaften Ausgestaltung der Erfindung ist vorgesehen, dass der Umschlag zumindest ein IC-Element oder ein IC-Modul mit einer externen oder integrierten Antenne umfasst. Dadurch kann das buchartige Wertdokument mit maschinenlesbaren Daten, insbesondere biometrischen Daten, ausgerüstet werden. Somit kann das buchartige Wertdokument an RFID-Standard gemäß der ISO 15693 angepasst sein. Die Integration von gehausten oder ungehausten ICs oder Chipmodulen als auch Transpondern ist wahlweise für beide Ausführungsformen der Erfindung möglich.

Der aus einer Laminatschichtumhüllung gebildete Umschlag umfasst vorteilhafterweise eine Vorder- und Rückseite, wobei die Personalisierdatenseite in der Vorder- oder Rückseite vorgesehen ist. Diese Anordnung kann wahlweise erfolgen. Beim Anbringen der Personalisierdatenseite in eine Vorder- oder Rückseite kann die nicht mit der Personalisierdatenseite versehene Rück- oder Vorderseite eine zentrale Umschlagseite, ein Deckblatt beispielsweise mit einem Hoheitswappen oder ohne Zwischenschicht versehen sein.

Nach einer alternativen Ausgestaltung des Umschlags ist vorgesehen, dass die Personalisierdatenseite, die üblicherweise auf der Vorder- und Rückseite Informationen enthält, aufgeteilt wird und in eine Vorderseite und Rückseite des Umschlages integriert wird. Dabei können die Personendaten sowohl auf einer Innen- als auch auf einer Außenseite der Vorder- oder Rückseite vorgesehen sein. Die Anordnung ist wahlweise möglich. Gleichzeitig kann bei dieser Anordnung vorgesehen sein, dass ein Teil der Sicherheitsmerkmale in der Vorderseite und ein anderer Teil in der Rückseite vorgesehen ist, die zusammen ein Sicherheitsmerkmal ergeben, wodurch die Fälschungssicherheit erhöht wird.

Nach einer weiteren alternativen Ausgestaltung des Umschlages ist vorgesehen, dass eine von einer Laminatschicht umgebende Laminierseite eine Vorder- oder Rückseite bildet und nur eine die Laminatschichtumhüllung bildende Schicht die Rück- oder Vorderseite bildet. Dadurch ist eine biegeelastische Anordnung des Umschlages, insbesondere im Scharnier- oder Falzbereich, gegeben.

Die Laminatschichtumhüllung kann bis zum Scharnierbereich reichen und mit dem aus einem thermoplastischen Elastomer bestehenden Scharnierbereich eine Einheit unter Zwischenschaltung einer Personalisierdatenseite bilden. Als thermoplastisches Elastomer kann vorzugsweise thermoplastisches Polyurethan (TPU) angewendet werden, es können jedoch weitere thermoplastische Elastomere eingesetzt werden. Hierfür stehen die gesamte Gruppe der thermoplastischen Polyurthane, die Gruppe der thermoplastischen Copolyester und die Gruppe der thermoplastischen Polyether-Block-Amide zur Verfügung. Als hochtemperaturstabile Kunststoffe können beispielsweise Polycarbonat (PC), Polyethersulfon (PES), Polyetheretherketon (PEEK), Polyphenylenoxid (PPO), Polyphenylensulfid (PPS), Polyethylentherephtalat (PBT), Polybuthylenterephtalat (PBT), Polyoxymethylen (POM), Polysulfon (PSU), Poyetherimid (PEI) oder Polyamid (PA) angewendet werden. Diese hochtemperaturstabilen Kunststoffe können einzeln oder in Kombination auch als weitere Schichten angewendet werden. Das buchartige Wertdokument oder der Umschlag können in den Formaten ID1, ID2 und ID3 ausgebildet sein.

Eine vorteilhafte Weiterbildung der alternativen Ausgestaltung der Erfindung sieht vor, dass der aus einer personalisierbaren Kunststoffschicht bestehende Umschlag ein Oberteil und ein Unterteil umfasst, die zu einer Schutzhülle zusammengesetzt sind und dazwischen liegend die einen Buchblock bildenden Datenseiten aufnimmt. Diese Schutzhülle kann beispielsweise aus einem steifen, nicht oder kaum biegbaren oder zumindest teilweise biegeelastischem Material, das personalisierbar ist, hergestellt sein. Die dazwischen liegenden Datenseiten können zur Einbringung eines Visas oder einer Eintragung aus einer Aufbewahrungsposition in der Schutzhülle in eine Ansichtsposition außerhalb der Schutzhülle herausgezogen werden, wodurch die einzelnen Datenseiten zugänglich werden.

Nach einer vorteilhaften Ausgestaltung des Umschlages als Schutzhülle ist vorgesehen, dass im Falzbereich eines Buchblockes über das Format der Datenseiten hinausstehende Fortsätze vorgesehen sind, die zwischen dem Ober- und Unterteil der Schutzhülle verschiebbar geführt sind. Dadurch kann eine einfache und sichere Anordnung und Handhabung der Datenseiten in der Schutzhülle gegeben sein. Zudem ist eine leichte Bedienung gegeben.

Die Fortsätze am Buchrücken weisen vorteilhafterweise stirnseitig Angriffsflächen auf, so dass ein sicheres Greifen der Datenseiten zum Überführen aus einer geschützten Aufbewahrungsposition in eine Ansichtsposition ermöglicht ist.

Der vorteilhafterweise als Schutzhülle ausgebildete Umschlag weist am in Ausziehrichtung freien Ende eine Griffausnehmung auf, wodurch der Buchblock beispielsweise mit Daumen und Zeigefinger einen unmittelbaren Zugriff auf den Buchblock zum Herausführen aus einer Aufbewahrungsposition in eine Ansichtsposition ermöglicht ist.

Die Schutzhülle weist vorteilhafterweise auf einer Außenseite der Oberseite und/oder der Unterseite Personalisierdaten auf. Dies können beispielsweise ein Bild des Inhabers sowie weitere Identifikationsmerkmale als auch eine ICAO-Zeile sein, wodurch eine Kontrolle des Wertdokumentes ohne die Herausnahme des Buchblockes aus einer Schutzhülle ermöglicht.

Nach einer weiteren vorteilhaften Ausgestaltung der Erfindung ist vorgesehen, dass auf einer Innenseite der Schutzhülle Speicherelemente vorgesehen sind, die kontaktlos ein- und auslesbar sind und insbesondere auch zur Speicherung von biometrischen Merkmalen vorgesehen sind.

Nach einer weiteren vorteilhaften Ausgestaltung der Erfindung ist vorgesehen, dass der Umschlag aus einem thermoplastischem Kunststoff, insbesondere PC, PVC, ABS, PET-C, PET, PP, PA oder Teslin hergestellt ist. Dadurch lassen sich eine Vielzahl von Sicherheitsmerkmalen, wie beispielsweise kinegraphische, holographische Sicherheitsmerkmale, einbringen. Diese Daten können durch verschiedene Technologien eingebracht werden. Beispielsweise kann mittels Laser durch Laserbeschriften, Laserperforieren eine Personalisierung erfolgen. Ebenso können photosensitive, fluoreszierende oder elektroluminiszierende Pigmente eingebracht sein. Des Weiteren können die Daten durch Ätz- oder Beschichtungstechniken, Siebdruck oder eine beliebige Kombination zur Personalisierung eingebracht sein.

Die Erfindung sowie weitere vorteilhafte Ausführungsformen und Weiterbildungen derselben werden im Folgenden anhand den in den Zeichnungen dargestellten Beispielen näher beschrieben und erläutert. Es zeigen:
- Figur 1: eine perspektivische Darstellung eines erfindungsgemäßen buchartigen Wertdokumentes,
- Figur 2: eine schematische Schnittdarstellung des buchartigen Wertdokumentes gemäß Figur 1 und
- Figur 3: eine schematische Darstellung einzelner Herstellungsschritte für eine alternative Ausgestaltung eines erfindungsgemäßen buchartigen Wertdokumentes.

In Figur 1 ist perspektivisch ein erfindungsgemäßes Wertdokument 11 dargestellt, dessen Aufbau in einer Schnittdarstellung in Figur 2 näher dargestellt ist. Das Wertdokument 11 ist beispielsweise ein Reisepass oder dergleichen. Ein Umschlag 14 des Wertdokumentes 11 nimmt mehrere einen Buchblock 16 bildende Datenseiten 17 auf, die durch eine Naht 19 mit dem Umschlag 14 verbunden sind. Der Umschlag 14 umfasst eine Vorderseite 21 und eine Rückseite 22, die durch eine obere und untere Laminatschicht 23, 24 gebildet sind. Die obere und untere Laminatschicht bilden eine Laminatschichtumhüllung 26, die vollständig eine Personalisierdatenseite 28 umgibt. Im Ausführungsbeispiel gemäß Figur 1 ist die Personalisierdatenseite beispielhaft auf zwei Seiten aufgeteilt, so dass ein Teil der Personalisierdatenseite 28 in einer Vorderseite 21 und ein Teil der Personalisierdatenseite 28 in einer Rückseite 22 vorgesehen ist, wobei die Daten jeweils an der Außenseite sichtbar sind.

Die Personalisierdatenseite 28 besteht im Allgemeinen aus einen oder mehreren Papier- und/oder Kunststoffschichten, die zum Einen einen hohen Fälschungsschutz bieten und zum Anderen einen Schutz der darauf angeordneten personenbezogenen Daten darstellen. Die in der Personalisierdatenseite eingetragenen Daten können neben dem Namen oder der Adresse sowie einer personenbezogenen Nummerierung auch das Geburtsdatum, den Geburtsort, eine Unterschrift oder weitere personenbezogene Daten sowie eine Abbildung des Inhabers umfassen. Diese Daten können aufgedruckt und/oder eingelasert sein. Beim Einlasern werden die Daten mittels eines Lasers in das fertige laminierte Blatt eingeschrieben. Die Laserintensität wird dabei so gesteuert, dass Verfärbungen im Inneren des Datenblatts, also in einer Papier- oder Kunststoffschicht, erfolgen, so dass die mittels Laser eingeschriebenen Daten sichtbar werden. Die äußere Laminatschichten 23, 24 werden bei diesem Vorgang nicht beschädigt und bleiben glatt. Somit kann in Abhängigkeit des Verfahrens zur Herstellung dieses Wertdokumentes 11 eine nachträgliche Personalisierung oder Einbringung von zusätzlichen Sicherheitsmerkmalen gegeben sein, wodurch der Fälschungsschutz erhöht wird. Des Weiteren kann die Laserleistung derart eingestellt werden, dass die oberste Schicht beim Einschreiben mit verändert wird und eine fühlbares Mikrorelief entsteht. Des Weiteren kann in der oberen Schicht der Personalisierdatenseite 28 ein optisch wirksames Relief angeordnet werden, dass mit darunter liegenden gedruckten oder laserinduzierten Beschriftungen zusammenwirkt.

Die Datenseiten 17 sind üblicherweise als Papierseiten zur Aufnahme von Visastempeln oder sonstigen Eintragungen ausgebildet.

Der Umschlag 14 kann gemäß Figur 2 durch eine obere und untere Laminatschichtumhüllung 23, 24 gebildet werden, die sich auch über den Falzbereich 31 erstreckt. Alternativ kann vorgesehen sein, dass der Falzbereich 31 durch einen thermoplastischen Elastomer ausgebildet ist, wobei die obere und untere Laminatschicht 23, 24 vorteilhafterweise bündig zum Falzbereich ausgebildet und das thermoplastische Eiastomermaterial zumindest abschnittsweise unter Zwischenschaltung der Personalisierdatenseite 28 überdeckt ist. Dadurch kann ein biegsamer Falzbereich 31 ausgebildet sein, wobei gleichzeitig die Personalisierdatenseite 28 zwischen der Laminatschichtumhüllung 26 aufgenommen ist.

In einer alternativen Ausführungsform kann vorgesehen sein, dass die Personatisierdatenseite 28 auf zwei Seiten aufgeteilt ist und beide die Personendaten aufnehmenden Seiten zur Innenseite der Vorder- und Rückseite 21, 22 ausgerichtet sind. Ebenso kann zumindest eine der beiden Personendaten aufweisenden Seiten zur Innenseite positioniert sein. Alternativ kann vorgesehen sein, dass die Personalisierdatenseite 28 nur auf der Vorderseite 21 oder auf der Rückseite 22 eingebracht ist und alle personenbezogenen Daten zur Innenseite, zur Außenseite oder aufgeteilt vorgesehen sind und sowohl zur Innenseite und zur Außenseite einer Vorder- und/oder Rückseite 21, 22 weisen. Die Anordnung der personenbezogenen Daten zur Innenseite beziehungsweise zum Buchblock 16 weist den Vorteil auf, dass diese nicht frei sichtbar sind. Die ICAO-Zeile kann vorteilhafterweise auf einer Außenseite aufgebracht werden, um eine schnelle Kontrolle zu ermöglichen, ohne dass das buchartige Wertdokument 11 von dem zu prüfenden Personal aufgeklappt werden muss. Vorteilhafterweise ist auch das Bild des Inhabers, sofern dieses vorgesehen ist, der ICAO-Zeile zugeordnet.

Sofern beispielsweise auf der Vorder- oder Rückseite die Personalisierdatenseite 28 vorgesehen ist, kann auf der Rück- oder Vorderseite eine Transpondereinheit eingebracht werden. Diese kann sich auch über die Vorder- und Rückseite erstrecken, wobei sich vorteilhafterweise die Windungen der Antennen durch das thermoplastische Elastomer im Falzbereich erstrecken. Ebenso kann die Antenne durch Auftragsverfahren sowie durch Siebdrucktechnik oder Klebetechnik, Ätztechnik oder Sprühtechnik aufgebracht sein.

Eine alternative Ausgestaltung des buchartigen Wertdokumentes 11 ist in Figur 3 dargestellt. Diese alternative Ausführungsform umfasst einen Umschlag 14, der als Schutzhülle mit einem Oberteil 41 und einem Unterteil 42 ausgebildet ist. Das Ober- und Unterteil 41, 42 werden nach dem Einlegen eines Buchblockes 16 auf das Ober- oder Unterteil 41, 42 mit dem Unter- oder Oberteil 49, 41 verschlossen. Der Buchblock 16 weist im Falzbereich 31 über das Format der Datenseiten 17 hinausragende Fortsätze 44 auf, welche in einem Spalt 46 zwischen dem Oberteil 41 und Unterteil 42 längsverschieblich geführt sind. Dadurch ist ermöglicht, dass der Buchblock 16 aus dem als Schutzumhüllung ausgebildeten Umschlag 14 aus einer Aufbewahrungsposition 47 in eine Ansichtsposition 49 ausziehbar ist. Die Ausziehbewegung ist durch einen Anschlag 51 begrenzt, der an dem Ober- und/oder Unterteil 41, 42 vorgesehen ist. Das Ober- und Unterteil 41, 42 kann vorteilhafterweise als Spritzgussteil ausgebildet sein, welches durch Kleben, Ultraschallschweißen, Pressen oder Verclipsen zueinander unlösbar positioniert wird. Das Ober- und Unterteil 41, 42 des Umschlages 14 sind aus einem personalisierbaren Material hergestellt. Beispielsweise sind auf einer Oberseite eines Oberteils 41 Personendaten eingebracht. Alternativ kann vorgesehen sein, dass das Oberteil 41 eine Personalisierdatenseite aufnimmt, die durch eine Laminatschichtumhüllung fest mit dem Oberteil 41 verbunden ist. Analoges ist auch für das Unterteil 42 möglich.

Zur Erhöhung der Fälschungssicherheit kann vorgesehen sein, dass sowohl in den Datenseiten als auch in einem Oberteil 41 und/oder Unterteil 42 Speicherelemente vorgesehen sind, welche in Abhängigkeit zueinander stehen, so dass bei einer möglichen Manipulation durch Austausch der Datenseite und/oder einer Ober- und/oder Unterseite 41, 42 das Sicherheitsmerkmal nicht mehr gegeben oder verfälscht ist.

Zur einfachen Handhabung und Bedienung des Buchblockes 16 ist eine Griffausnehmung 53 vorgesehen, um ein Überführen des Buchblockes 16 aus der Aufbewahrungsposition 47 in die Ansichtsposition 49 zu erleichtern. Vorteilhafterweise sind zur einfachen Handhabung an den Fortsätzen 44 Angriffsflächen 56 vorgesehen, die beispielsweise eine Riffelung oder eine aufgeraute Oberfläche umfassen.

## Patentansprüche

1. Buchartiges Wertdokument mit einem Umschlag (14) und mehreren Datenseiten (17), die zueinander befestigt sind und im Umschlag (14) angeordnet und von diesem umgeben sind, wobei der Umschlag (14) aus zumindest einer Laminatschicht (23, 24) mit zumindest einer Personalisierdatenseite (28) besteht, der zumindest mehrere einen Buchblock (16) bildende Datenseiten (17) umgibt und dass zumindest ein Sicherheitsmerkmal im Umschlag (14) und auf zumindest einer Datenseite (17) vorgesehen ist, **dadurch gekennzeichnet, dass** die zumindest eine Personalisierdatenseite (28) durch zumindest eine obere und untere Laminatschicht (23, 24), die eine Laminatschichtumhüllung (26) bilden, vollständig umgeben ist, und dass die Laminatschichtumhüllung (26) einen Falzbereich (31) umfasst, der aus einem thermoplastischen Elastomer hergestellt ist.

2. Wertdokument nach Anspruch 1, **dadurch gekennzeichnet, dass** zumindest ein IC-Element oder ein IC-Modul mit einer externen oder integrierten Antenne vorgesehen ist.

3. Wertdokument nach Anspruch 1, **dadurch gekennzeichnet, dass** der Umschlag (14) eine Vorderseite (21) und eine Rückseite (22) umfasst und die Personalisierdatenseite (28) zumindest in der Vorderoder Rückseite (21, 22) vorgesehen ist.

4. Wertdokument nach Anspruch 1, **dadurch gekennzeichnet, dass** der Umschlag (14) eine Vorder- und eine Rückseite (21, 22) umfasst und die Personalisierdatenseite (28) zumindest auf einer Innenoder Außenseite der Vorderseite (21) und auf einer Innen- oder Außenseite der Rückseite (22) vorgesehen ist.

5. Wertdokument nach Anspruch 1, **dadurch gekennzeichnet, dass** der Umschlag (14) eine Vorder- oder Rückseite (21, 22) mit einer die Personalisierdatenseite (28) umgebenden Laminatschichtumhüllung (26) aufweist und eine obere oder untere Schicht (23, 24) der Laminatschichtumhüllung (26) eine Rück- oder Vorderseite (22, 21) des Umschlages (14) bildet.

6. Wertdokument nach Anspruch 1 oder 2, **dadurch gekennzeichnet, dass** der Umschlag (14) aus einem Oberteil (41) und Unterteil (42) besteht, die zu einer Schutzhülle zusammengesetzt sind und dazwischen liegend Datenseiten (17) angeordnet sind.

7. Wertdokument nach Anspruch 1, **dadurch gekennzeichnet, dass** die einen Buchblock (16) bildenden Datenseiten (17) einen Buchrücken aufweisen, der im Falzbereich (31) über den Buchrücken hinausstehende Fortsätze (44) aufweist, die zwischen dem Oberteil (41) und Unterteil (42) der Schutzhülle verschiebbar angeordnet sind.

8. Wertdokument nach Anspruch 7, **dadurch gekennzeichnet, dass** an den Stirnseiten der Fortsätze (44) Angriffsflächen (56) vorgesehen sind, um die Datenseiten (17) aus einer Aufbewahrungsposition (47) in der Schutzhülle in eine Ansichtsposition (59) überzuführen.

9. Wertdokument nach einem der Ansprüche 6 bis 8, **dadurch gekennzeichnet, dass** das Oberteil (41) und das Unterteil (42) an einer freien Stirnseite in Ausziehrichtung der Datenseiten (17) eine Griffausnehmung (53) aufweisen.

10. Wertdokument nach einem der Ansprüche 6 bis 9, **dadurch gekennzeichnet, dass** zumindest eine Außenseite der Oberseite (41) oder Unterseite (42) des Umschlags (14) personalisiert ist.

11. Wertdokument nach einem der Ansprüche 6 bis 10, **dadurch gekennzeichnet, dass** das Oberteil (41) oder Unterteil (42) zumindest eine Personalisierdatenseite (28) umfasst, die mit einer Laminatschicht zum Oberteil (41) oder Unterteil (42) auf einer Außenseite fixiert ist.

12. Wertdokument nach einem der vorhergehenden Ansprüche, **dadurch gekennzeichnet, dass** der Umschlag (14) aus einem thermoplastischen Kunststoff, insbesondere PC, PVC, ABS, PET-EC, PET, PP, PA, Teslin, hergestellt ist.

13. Wertdokument nach einem der vorhergehenden Ansprüche, **dadurch gekennzeichnet, dass** ein Falzbereich der Laminatschichtumhüllung (26) aus einem thermoplastischen Elastomer, vorzugsweise einem thermoplastischen Polyurethan oder aus thermoplastischen Kunststoffen, beispielsweise PC, PED, PEEK, PPO, PPS, PBT,POM, PSU, PEI oder PA, ausgebildet ist.

14. Wertdokument nach einem der vorhergehenden Ansprüche, **dadurch gekennzeichnet, dass** der Umschlag (14) in einem ID1, ID2 oder ID3-Format ausgebildet ist.

## Claims

1. A book-type value document having a cover (14) and a plurality of data pages (17) which are fixed to one another and arranged in the cover (14) and surrounded by the latter, in which the cover (14) is composed of at least one laminate layer (23, 24) with at least one personalization data page (28), which surrounds at least a plurality of data pages (17) forming a book block (16), and in that at least one security feature is provided in the cover (14) and on at least one data page (17) **characterized in that** at least one personalization data page (28) which is completely surrounded by at least one upper and lower laminate layer (23, 24), which form a laminate layer envelope (26), and that the laminate layer envelope (26) comprises a fold region (31) which is produced from a thermoplastic elastomer.

2. Value document as claimed in claim 1, **characterized in that** at least one IC element or one IC module having an external or integrated antenna is provided.

3. Value document as claimed in claim 1, **characterized in that** the cover (14) comprises a front side (21) and a rear side (22), and the personalization data page (28) is provided at least in the front or rear side (21, 22).

4. Value document as claimed in claim 1, **characterized in that** the cover (14) comprises a front and a rear side (21, 22) and the personalization data page (28) is provided at least on one inner or outer side of the front side (21) and on one inner or outer side of the rear side (22).

5. Value document as claimed in one of claims 1, **characterized in that** the cover (14) has a front or rear side (21, 22) with a laminate layer envelope (26) surrounding the personalization data page (28), and an upper or lower layer (23, 24) of the laminate layer envelope (26) forms a rear or front side (22, 21) of the cover (14).

6. Value document as claimed in claim 1 or 2, **characterized in that** the cover (14) comprises an upper part (41) and lower part (42), which are assembled to form a protective sleeve and data pages (17) are arranged located between them.

7. Value document as claimed in claim 1, **characterized in that** the data pages (17) forming a book block (16) have a spine which, in the fold region (31), has extensions (44) which project beyond the spine of the book and which are arranged such that they are displacable between the upper part (41) and lower part (42) of the protective sleeve.

8. Value document as claimed in claim 7, **characterized in that** grip surfaces (56) are provided at the ends of the extensions (44) in order to transfer the data pages (17) from a storage position (47) in the protective sleeve into a viewing position (59).

9. Value document as claimed in one of claims 6 to 8, **characterized in that** the upper part (41) and the lower part (42) have a grip cut-out (53) at a free end in the withdrawal direction of the data pages (17).

10. Value document as claimed in one of claims 6 to 9, **characterized in that** at least one outer side of the upper side (41) or underside (42) of the cover (14) is personalized.

11. Value document as claimed in one of claims 6 to 10, **characterized in that** the upper part (41) or lower part (42) comprises at least one personalization data page (28) which is fixed by a laminate layer to the upper part (41) or lower part (42) on an outer side.

12. Value document according to one of the preceding claims, **characterized in that** the cover (14) is produced from a thermoplastic, in particular PC, PVC, ABS, PET-EC, PET, PP, PA or Teslin.

13. Value document as claimed in one of the preceding claims, **characterized in that** a fold region of the laminate layer envelope (26) is formed from a thermoplastic elastomer, preferably a thermoplastic polyurethane or thermoplastics, for example PC, PET, PEEK, PPO, PPS, PBT, POM, PSU, PEI or PA.

14. Value document as claimed in one of the preceding claims, **characterized in that** the cover (14) is formed in an ID1, ID2 or ID3 format.

## Revendications

1. Document de valeur de type livret avec une couverture (14) et plusieurs pages de données (17) qui sont fixées les unes par rapport aux autres et qui sont disposées dans la couverture (14) et entourées par celle-ci, la couverture (14) étant composée d'au moins une couche laminée (23, 24) avec au moins une page de données de personnalisation (28) et entourant au moins plusieurs pages de données (17) qui forment un corps de livret (16) et au moins une caractéristique de sécurité étant prévue dans la couverture (14) et sur au moins une page de données (17), **caractérisé en ce que** ladite au moins une page de données de personnalisation (28) est complètement entourée par au moins une couche laminée supérieure et inférieure (23, 24) lesquelles forment une enveloppe de couches laminées (26) et **en ce que** l'enveloppe de couches laminées (26) comprend une zone de pliage (31) qui est réalisée en un élastomère thermoplastique.

2. Document de valeur selon la revendication 1, **caractérisé en ce qu'**il est prévu au moins un élément de circuit intégré ou un module de circuit intégré avec une antenne externe ou intégrée.

3. Document de valeur selon la revendication 1, **caractérisé en ce que** la couverture (14) comprend une page avant (21) et une page arrière (22) et que la page de données de personnalisation (28) est prévue au moins dans la page avant ou arrière (21, 22).

4. Document de valeur selon la revendication 1, **caractérisé en ce que** la couverture (14) comprend une page avant et arrière (21, 22) et que la page de données de personnalisation (28) est prévue au moins sur une face intérieure ou extérieure de la page avant (21) et sur une face intérieure ou extérieure de la page arrière (22).

5. Document de valeur selon la revendication 1, **caractérisé en ce que** la couverture (14) présente une page avant ou arrière (21, 22) avec une enveloppe de couches laminées (26) entourant la page de données de personnalisation (28) et **en ce qu'**une couche supérieure ou inférieure (23, 24) de l'enveloppe de couches laminées (26) forme une page arrière ou avant (22, 21) de la couverture (14).

6. Document de valeur selon la revendication 1 ou 2, **caractérisé en ce que** la couverture (14) est composée d'une partie supérieure (41) et d'une partie inférieure (42) qui sont assemblées pour former une enveloppe protectrice et entre lesquelles sont disposées des pages de données (17).

7. Document de valeur selon la revendication 1, **caractérisé en ce que** les pages de données (17) formant un bloc de livret (16) présentent un dos de livret qui présente dans la zone de pliage (31) des prolongements (44) qui dépassent du dos de livret et qui sont disposés de manière déplaçable entre la partie supérieure (41) et la partie inférieure (42) de l'enveloppe protectrice.

8. Document de valeur selon la revendication 7, **caractérisé en ce que** des surfaces d'appui (56) sont prévues sur les faces frontales des prolongements (44) afin de faire passer les pages de données (17) d'une position de rangement (47) où elles sont rentrées dans l'enveloppe protectrice dans une position visible (59).

9. Document de valeur selon l'une quelconque des revendications 6 à 8, **caractérisé en ce que** la partie supérieure (41) et la partie inférieure (42) présentent, dans le sens d'extraction des pages de données (17), une échancrure de prise (53) prévue sur une face frontale libre.

10. Document de valeur selon l'une quelconque des revendications 6 à 9, **caractérisé en ce qu'**au moins une face extérieure de la partie supérieure (41) ou de la partie inférieure (42) de la couverture (14) est personnalisée.

11. Document de valeur selon l'une quelconque des revendications 6 à 10, **caractérisé en ce que** la partie supérieure (41) ou la partie inférieure (42) comprend au moins une page de données de personnalisation (28) qui est fixée, à l'aide d'une couche laminée, par rapport à la partie supérieure (41) ou à la partie inférieure (42), et ce sur une face extérieure.

12. Document de valeur selon l'une quelconque des revendications précédentes, **caractérisé en ce que** la couverture (14) est fabriquée en un matériau synthétique thermoplastique, en particulier en PC, PVC, ABS, PET-EC, PET, PP, PA, Teslin.

13. Document de valeur selon l'une quelconque des revendications précédentes, **caractérisé en ce qu'**une zone de pliage de l'enveloppe de couches laminées (26) est réalisée en un élastomère thermoplastique, de préférence en un polyuréthane thermoplastique ou en des matières synthétiques thermoplastiques telles que PC, PED, PEEK, PPO, PPS, PBT, POM, PSU, PEI ou PA.

14. Document de valeur selon l'une quelconque des revendications précédentes, **caractérisé en ce que** la couverture (14) est réalisée en un format ID1, ID2 ou ID3.
